# EUROPÄISCHE PATENTSCHRIFT

(11) **EP 3 963 617 B1**
(45) Veröffentlichungstag und Bekanntmachung des Hinweises auf die Patenterteilung: **01.11.2023**
(21) Anmeldenummer: 20721217.6
(22) Anmeldetag: 23.04.2020
(51) Int. Cl.: H01H 3/26

(54) **ANTRIEBSSYSTEM FÜR EINEN SCHALTER UND EIN VERFAHREN ZUM ANTREIBEN EINES SCHALTERS**
DRIVE SYSTEM FOR A SWITCH, AND METHOD FOR DRIVING A SWITCH
SYSTÈME D'ENTRAÎNEMENT CONÇU POUR UN COMMUTATEUR ET PROCÉDÉ POUR ENTRAÎNER UN COMMUTATEUR

(30) Priorität: 15.05.2019 DE 102019112716
(43) Veröffentlichungstag der Anmeldung: 09.03.2022
(73) Patentinhaber: Maschinenfabrik Reinhausen GmbH, 93059 Regensburg (DE)
(72) Erfinder: PRÜSSING, Kathrin, 93055 Regensburg (DE); SCHMEISSER, Michael, 93059 Regensburg (DE); SCHIMBERA, Jürgen, 93053 Regensburg (DE); ZERR, Eduard, 93059 Regensburg (DE); SCHMID, Sebastian, 93161 Sinzing (DE); IXMEIER, Klaus, 93152 Thumhausen (DE); DITTMANN, Benjamin, 93073 Neutraubling (DE); NAGEL, Eugen, 93053 Regensburg (DE); HABENSCHADEN, Franz, 93105 Tegernheim (DE)
(86) Internationale Anmeldenummer: PCT/EP2020/061293
(87) Internationale Veröffentlichungsnummer: WO 2020/229130

(56) Entgegenhaltungen:
- WO-A1-00/36621
- WO-A1-2008/024048
- WO-A1-2012/135209
- US-B1- 7 109 670

## Beschreibung

Die Erfindung betrifft ein Antriebssystem für einen Schalter sowie ein Verfahren zum Antreiben eines Schalters.

In Umspannwerken existiert eine Vielzahl an Schaltern für unterschiedliche Aufgaben und mit unterschiedlichen Anforderungen. Für die Betätigung der jeweiligen Schalter müssen diese über ein Antriebssystem angetrieben werden. Bei diesen Schaltern handelt es sich unter anderem um Laststufenschalter, Lastumschalter, Wähler, Doppelwender, Wender, Vorwähler, Leistungsschalter, Lastschalter oder Trennschalter.

WO 2012/135209 A1 offenbart einen Laststufenschalter nach dem Reaktorschaltprinzip mit einem Motorantrieb. Der Motorantrieb weist einen Multi Turn Absolute Encoder auf, der an einer Seitenwelle angeordnet ist. Weiterhin ist am Motor selbst ein "feedback device" angebracht, welches als Multi Turn Absolute Encoder oder Resolver ausgebildet sein kann.

WO 2008/024048 A1 offenbart ein Motorantriebsgehäuse in einem Laststufenschalter. Im Inneren des Gehäuses sind ein Motor, ein Getriebe und ein Positionsgeber angeordnet. Der Motor ist über ein Getriebe mit einer Welle verbunden, die den Laststufenschalter betätigt. Der Positionsgeber ist am Getriebe angeordnet.

WO 00/36621 A1 offenbart eine Antriebsvorrichtung für eine Mittelspannungs- oder Hochspannungsschaltanlage, bei der der Antrieb eine sich drehende elektrische Maschine aufweist, die mit einem sich bewegenden Kontakt in Wirkverbindung steht.

US 7 109 670 B1 offenbart ein Antriebssystem mit einer Vorrichtung zur Dämpfung der Geschwindigkeit und eine Vorrichtung zur Anpassung der Geschwindigkeit eines Motorantriebs.

So dienen Laststufenschalter beispielsweise zum unterbrechungsfreien Umschalten zwischen verschiedenen Wicklungsanzapfungen eines elektrischen Betriebsmittels, wie etwa eines Leistungstransformators oder einer regelbaren Drossel. Dadurch können beispielsweise das Übersetzungsverhältnis des Transformators oder die Induktivität der Drossel verändert werden. Doppelwender dienen zum Umpolen von Wicklungen während des Leistungstransformatorbetriebs.

All diese Schalter stellen eine hochgradig sicherheitsrelevante Komponente des elektrischen Betriebsmittels dar. Die Umschaltung erfolgt während das Betriebsmittel im Betrieb ist und dementsprechend beispielsweise an ein Energienetz angeschlossen ist. Störungen beim Betrieb können in extremen Fällen gravierende technische und wirtschaftliche Folgen haben.

Es ist daher eine Aufgabe der vorliegenden Erfindung ein verbessertes Konzept zum Antreiben eines Schalters anzugeben, durch welches die Sicherheit des Betriebs erhöht wird.

Diese Aufgabe wird durch ein Antriebssystem für mindestens einen Schalter gelöst, das die Merkmale des Anspruchs 1 umfasst.

Eine weitere Aufgabe der Erfindung ist, ein Verfahren ein Verfahren zum Antreiben mindestens eines Schalters bereitzustellen, das ein verbessertes Konzept zum Antreiben eines Schalters zur Verfügung stellt, durch welches die Flexibilität des Antriebs und die Sicherheit bei der Schaltung erhöht wird.

Diese Aufgabe wird durch ein Verfahren zum Antreiben mindestens eines Schalters gelöst, das die Merkmale des Anspruchs 5 umfasst.

Das verbesserte Konzept beruht auf der Idee, eine Antriebswelle zum Antreiben des Schalters mit einem Feedbacksystem auszustatten, welches in der Lage ist, wenigstens einen Wert für eine Position der Antriebswelle zu erfassen. Der Betrieb des Motors wird basierend auf einem Feedbacksignal beeinflusst, welche abhängig von dem Wert erzeugt wird.

Gemäß dem verbesserten Konzept wird ein Antriebssystem für den Schalter angegeben. Das Antriebssystem weist eine Antriebswelle, welche das Antriebssystem mit dem Schalter verbindet, einen Motor zum Antreiben der Antriebswelle und ein Feedbacksystem auf. Das Feedbacksystem ist dazu eingerichtet, wenigstens einen Wert für eine Position der Antriebswelle zu bestimmen und basierend auf dem wenigstens einen Wert ein Feedbacksignal zu erzeugen. Außerdem weist das Antriebssystem eine Steuervorrichtung auf, welche dazu eingerichtet ist, abhängig von dem Feedbacksignal, auf einen Betrieb des Motors einzuwirken.

Das Feedbacksystem ist dazu eingerichtet, wenigstens einen Wert für eine Position der Antriebswelle mittels eines Gebers und eines Hilfskontakts zu bestimmen und basierend auf den wenigstens einen Wert ein Feedbacksignal zu erzeugen. Dabei können der Geber und der Hilfskontakt jeweils einen separaten Wert erzeugen, wobei die Werte danach zu einem Wert zusammengefasst werden, um basierend auf diesem Wert ein Feedbacksignal zu erzeugen. Weiterhin können der jeweilige Wert des Gebers und der Wert des Hilfskontakts, die in Kombination die Position der Antriebswelle abbilden, direkt ein gemeinsames Feedbacksignal erzeugen.

Gemäß wenigstens einer Ausführungsform kann der Schalter als ein Laststufenschalter oder ein Lastumschalter oder ein Wähler oder ein Doppelwender oder ein Wender oder ein Vorwähler oder ein Leistungsschalter oder ein Lastschalter oder ein Trennschalter ausgebildet sein.

Die Begrifflichkeit der "Werte für die Position der Antriebswelle" beinhaltet auch solche Werte von Messgrößen, aus denen die Position der Antriebswelle, gegebenenfalls innerhalb eines Toleranzbereichs, eindeutig bestimmt werden kann.

Durch die Bestimmung von mindestens einem Wert für die Position der Antriebswelle kann die Steuervorrichtung die Sicherheit der Positionsbestimmung erhöhen und das entsprechende Restrisiko einer fehlerhaften Positionsbestimmung verringern.

Gemäß wenigstens einer Ausführungsform dient das Antriebssystem dazu, eine Welle des Schalters, z.B. Laststufenschalters oder eine entsprechende Komponente des Laststufenschalters, anzutreiben. Dadurch wird der Laststufenschalter beispielsweise veranlasst, eine oder mehrere Operationen durchzuführen, beispielsweise eine Umschaltung zwischen zwei Wicklungsanzapfungen eines Betriebsmittels oder Teile der Umschaltung, wie etwa eine Lastumschaltung, eine Wählerbetätigung, Vorwählerbetätigung oder eine Doppelwenderbetätigung.

Gemäß wenigstens einer Ausführungsform ist die Antriebswelle direkt oder indirekt, insbesondere über eines oder mehrere Getriebe, mit dem Schalter, insbesondere der Welle des Schalters, verbunden.

Gemäß wenigstens einer Ausführungsform ist die Antriebswelle direkt oder indirekt, insbesondere über eines oder mehrere Getriebe, mit dem Lastumschalter, Wähler, Doppelwender, Wender, Leistungsschalter, Lastschalter oder Trennschalter, insbesondere der Welle des Lastumschalters, Wählers, Doppelwenders, Wenders, Leistungsschalters, Lastschalters oder Trennschalters, verbunden.

Gemäß wenigstens einer Ausführungsform ist die Antriebswelle direkt oder indirekt, insbesondere über eines oder mehrere Getriebe, mit dem Motor, insbesondere einer Motorwelle des Motors, verbunden.

Gemäß wenigstens einer Ausführungsform entspricht eine Position, insbesondere eine absolute Position, der Motorwelle, einer Position, insbesondere absoluten Position, der Antriebswelle. Das heißt, von der Position der Motorwelle lässt sich, gegebenenfalls innerhalb eines Toleranzbereichs, eindeutig auf die Position der Antriebswelle schließen.

Gemäß wenigstens einer Ausführungsform beinhaltet das Einwirken ein Steuern, Regeln, Bremsen, Beschleunigen oder Anhalten des Motors. Das Regeln kann beispielsweise eine Positionsregelung, eine Geschwindigkeitsregelung, eine Beschleunigungsregelung oder eine Drehmomentregelung umfassen. Zumindest im Falle solcher Regelungen kann man davon sprechen, dass das Antriebssystem ein Servoantriebssystem darstellt.

Gemäß wenigstens einer Ausführungsform umfasst das Antriebssystem eine Überwachungseinheit, welche dazu eingerichtet ist, anhand des Feedbacksignals die eine oder mehreren Operationen des Schalters, Laststufenschalters, Lastumschalters, Wählers, Doppelwenders, Wenders, Vorwählers, Leistungsschalters, Lastschalters oder Trennschalters zu überwachen. Die Überwachung umfasst insbesondere eine Überwachung dahingehend, ob einzelne Operationen oder Teile davon ordnungsgemäß, insbesondere innerhalb vordefinierter Zeitfenster, durchgeführt werden.

Gemäß wenigstens einer Ausführungsform umfasst die Steuervorrichtung eine Steuereinheit und ein Leistungsteil zur gesteuerten oder geregelten Energieversorgung des Motors. Die Steuereinheit ist zur Ansteuerung des Leistungsteils in Abhängigkeit von wenigstens einem Sollwert, insbesondere Positions-, Geschwindigkeits-, oder Beschleunigungssollwert, eingerichtet.

Gemäß wenigstens einer Ausführungsform ist das Leistungsteil als Umrichter oder Servoumrichter ausgestaltet oder als äquivalente elektronische, insbesondere vollelektronische, Einheit für Antriebsmaschinen.

Gemäß verschiedener Ausführungsformen enthält die Steuervorrichtung das Feedbacksystem ganz oder teilweise.

Gemäß wenigstens einer Ausführungsform ist das Feedbacksystem dazu eingerichtet, einen ersten Wert für die Position der Antriebswelle nach einer ersten Methode zu ermitteln.

Gemäß wenigstens einer Ausführungsform ist der Wert für die Position der Antriebswelle ein Wert für eine absolute Position der Antriebswelle.

Gemäß wenigstens einer Ausführungsform ist der Wert für die Position der Antriebswelle ein inkrementeller Wert für eine Position der Antriebswelle oder ein Wert für eine relative Position der Antriebswelle. Gemäß wenigstens einer Ausführungsform ist der Geber direkt oder indirekt an der Motorwelle, der Antriebswelle oder einer damit gekoppelten Welle befestigt.

Gemäß wenigstens einer Ausführungsform weist der Geber einen ersten Ausgang zur Ausgabe des ersten Wertes für die absolute Position auf.

Gemäß wenigstens einer Ausführungsform ist der Geber dazu eingerichtet, die Position der Antriebswelle oder die Position der weiteren Welle anhand eines ersten Abtastverfahrens zu erfassen.

Gemäß wenigstens einer Ausführungsform beinhaltet das Abtastverfahren ein optisches, ein magnetisches, ein kapazitives, ein resistives oder ein induktives Abtastverfahren.

Gemäß wenigstens einer Ausführungsform ist der Geber formschlüssig mit der Antriebswelle, der Motorwelle oder der weiteren Welle verbunden.

Gemäß wenigstens einer Ausführungsform ist der Geber zusätzlich kraftschlüssig oder stoffschlüssig, beispielsweise durch eine Klebeverbindung, mit der Antriebswelle, der Motorwelle oder der weiteren Welle verbunden.

Durch die formschlüssige und zusätzlich stoff- oder kraftschlüssige Verbindung wird die Befestigung des Gebers und letztlich die Betriebssicherheit weiter erhöht.

Das Antriebssystem weist eine Steuervorrichtung auf, welche dazu eingerichtet ist, abhängig von dem Feedbacksignal, welches auf einem gemeinsamen Wert des Gebers und des Hilfskontakts oder den jeweils einzelnen Werten basiert, auf einen Betrieb des Motors einzuwirken.

Durch die Bestimmung von zwei Werten aus denen die Position der Antriebswelle ermittelt wird, kann die erfinderische Idee mit unterschiedlichster Hardware umgesetzt werden. Letztendlich wird damit die Betriebssicherheit des Antriebssystems, des Schalters und des Betriebsmittels erhöht.

Gemäß wenigstens einer Ausführungsform ist das Feedbacksystem dazu eingerichtet, einen ersten Wert durch den Geber nach einer ersten Methode zu ermitteln und den wenigstens zweiten Werte durch den Hilfskontakt nach einer zweiten Methode zu ermitteln. Die Werte werden im Anschluss zu einem Wert zusammengefasst.

Die Methoden können sich durch unterschiedliche technische oder physikalische Prinzipien oder unterschiedliche Bauteile (Hardwarekomponenten) unterscheiden.

Gemäß wenigstens einer Ausführungsform ist der erste Wert des Gebers für die Position der Antriebswelle ein erster Wert für eine absolute Position der Antriebswelle.

Gemäß wenigstens einer Ausführungsform ist der zweite Wert des Hilfskontakts für die Position der Antriebswelle ein zweiter Wert für eine relative Position der Antriebswelle.

Der erste und der zweite Wert bilden einen Wert für die absolute Position der Antriebswelle.

Gemäß wenigstens einer Ausführungsform sind der Geber und der Hilfskontakt direkt oder indirekt an der Motorwelle, der Antriebswelle oder einer damit gekoppelten Welle befestigt.

Gemäß wenigstens einer Ausführungsform weist der Geber einen ersten Ausgang zur Ausgabe des ersten Wertes und der Hilfskontakt einen zweiten Ausgang zur Ausgabe des zweiten Wertes auf, wobei die Werte die absolute Position der Antriebswelle bilden.

Gemäß wenigstens einer Ausführungsform ist der Hilfskontakt dazu eingerichtet, die Position der Antriebswelle oder die Position der weiteren Welle zusätzlich anhand eines Abtastverfahrens zu erfassen.

Gemäß wenigstens einer Ausführungsform beinhaltet das Abtastverfahren ein mechanisches, ein optisches, ein magnetisches, ein kapazitives, ein resistives oder ein induktives Abtastverfahren.

Gemäß wenigstens einer Ausführungsform ist der Hilfskontakt zusätzlich kraftschlüssig oder stoffschlüssig, beispielsweise durch eine Klebeverbindung, mit der Antriebswelle, der Motorwelle oder der weiteren Welle verbunden.

Durch die formschlüssige und zusätzlich stoff- oder kraftschlüssige Verbindung wird durch die Befestigung des Hilfskontakts letztlich die Betriebssicherheit weiter erhöht.

Gemäß dem verbesserten Konzept wird auch ein Verfahren zum Antreiben eines Laststufenschalters angegeben. Das Verfahren umfasst ein Bestimmen von wenigstens einem Werten für eine absolute Position einer Antriebswelle zum Antreiben des Laststufenschalters, ein Erzeugen eines Feedbacksignals basierend auf dem wenigstens einen Wert und ein Steuern eines Motors zum Antreiben des Laststufenschalters abhängig von dem Feedbacksignal.

Weitere Ausgestaltungsformen und Implementierungen des Verfahrens ergeben sich unmittelbar aus den verschiedenen Ausgestaltungsformen der Stufenschalteranordnung. Insbesondere können einzelne oder mehrere der bezüglich der Stufenschalteranordnung beschriebenen Komponenten und/oder Anordnungen zur Durchführung des Verfahrens entsprechend implementiert sein.

Im Folgenden wird die Erfindung anhand einer beispielhaften Ausführungsform unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine schematische Darstellung eines beispielhaften nicht erfindungsgemäßen Antriebssystems; und
- Figur 2: eine schematische Darstellung des Antriebssystems gemäß dem verbesserten Konzept.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die Figuren stellen lediglich Ausführungsbeispiele der Erfindung dar, ohne jedoch die Erfindung auf die dargestellten Ausführungsbeispiele zu beschränken.

**Figur 1** zeigt eine schematische Darstellung eines Antriebssystems 3 für einen Schalter 1. Das Antriebssystem 3 ist über eine Antriebswelle 16 mit dem Schalter 1 verbunden. Das Antriebssystem 3 beinhaltet einen Motor 12, welcher über eine Motorwelle 14 und optional über ein Getriebe 15 die Antriebswelle 16 antreiben kann. Eine Steuervorrichtung 2 des Antriebssystems 3 umfasst ein Leistungsteil 11, welches beispielsweise einen Umrichter (nicht dargestellt) zur gesteuerten oder geregelten Energieversorgung des Motors 12 enthält, sowie eine Steuereinheit 10 zur Ansteuerung des Leistungsteils 11, beispielsweise über einen Bus 18. Das Antriebssystem 3 weist einen Geber 13 auf, welcher als Feedbacksystem 4 dient oder Teil des Feedbacksystems 4 ist und mit dem Leistungsteil 11 verbunden ist. Ferner ist das Geber 13 direkt oder indirekt mit der Antriebswelle 16 gekoppelt.

Der Gebers 13 ist dazu eingerichtet, mindestens einen ersten Wert für eine Position, insbesondere eine Winkelposition, beispielsweise eine absolute Winkelposition der Antriebswelle 16 zu erfassen. Dazu kann der Geber 13 zum Beispiel einen Absolutwertgeber, insbesondere einen Multi-Turn-Absolutwertgeber, umfassen, welcher an der Antriebswelle 16, der Motorwelle 14 oder einer anderen Welle, deren Position eindeutig mit der absoluten Position der Antriebswelle 16 verknüpft ist, befestigt ist. Zum Beispiel kann die Position der Antriebswelle 16 aus der Position der Motorwelle 14 eindeutig bestimmt werden, beispielsweise über ein Übersetzungsverhältnis des Getriebes.

Das Feedbacksystem 4 ist dazu eingerichtet, einen Wert für die Position der Antriebswelle 16 zu erfassen.

Die Steuervorrichtung 2, insbesondere die Steuereinheit 10 und/oder das Leistungsteil 11, sind dazu eingerichtet, den Motor 12 zu steuern oder zu regeln, abhängig von einem Feedbacksignal, welches das Feedbacksystem 4, basierend auf dem Wert, erzeugt.

**Figur 2** zeigt eine schematische Darstellung eines erfindungsgemäßen Antriebssystems 3. Hier kann zusätzlich zum Geber 13, der als, Single-Turn-Absolutwertgeber oder Single-turn-Drehgeber ausgebildet ist, ein Hilfskontakt 9 vorgesehen sein. Das Antriebssystem 3 weist somit einen Geber 13 und einen Hilfskontakt 9 auf, welche als Feedbacksystem 4 dienen oder Teil des Feedbacksystems 4 sind und mit dem Leistungsteil 11 verbunden sind.

Der Hilfskontakt 9 kann als mindestens ein Mikroschalter oder ein Resolver oder ein Sin-Cos-Geber ausgebildet sein. Die Position der Antriebswelle 16 kann mittels des Gebers 13 in Verbindung mit dem Hilfskontakt 9 eindeutig bestimmt werden.

Alternativ oder zusätzlich kann die Steuervorrichtung 2 dazu eingerichtet sein, aus einer Rotorposition des Motors 12 einen Wert für die Position der Antriebswelle 16 zu ermitteln.

Die Steuervorrichtung 2, insbesondere die Steuereinheit 10 und/oder das Leistungsteil 11, ist dazu eingerichtet, den Motor 12 zu steuern oder zu regeln, abhängig von einem Feedbacksignal, welches das Feedbacksystem 4, basierend auf dem ersten Wert, erzeugt. Je nach Ausgestaltung wird der Wert durch ein Ausgangssignal eines Gebers 13 oder durch ein Ausgangsignal eines Gebers 13 in Verbindung mit einem Hilfskontakt 9 erzeugt.

### Bezugszeichen

- 1: Schalter
- 2: Steuervorrichtung
- 3: Antriebssystem
- 4: Feedbacksystem
- 9: Hilfskontakt
- 10: Steuereinheit
- 11: Leistungsteil
- 12: Motor
- 13: Geber
- 14: Motorwelle
- 15: Getriebe
- 16: Antriebswelle
- 18: Bus

## Patentansprüche

1. Antriebssystem (3) für einen Schalter (17), das Antriebssystem (3) beinhaltend
- eine Antriebswelle (16), welche das Antriebssystem (3) mit dem Schalter (17) verbindet;
- einen Motor (12) zum Antreiben der Antriebswelle (16); und
- ein Feedbacksystem (4), welches dazu eingerichtet ist;
wenigstens einen Wert für eine Position der Antriebswelle (16) zu bestimmen; und
basierend auf dem wenigstens einen Wert ein Feedbacksignal zu erzeugen; und
- eine Steuervorrichtung (2), welche dazu eingerichtet ist, abhängig von dem Feedbacksignal auf einen Betrieb des Motors (12) einzuwirken;
wobei
- das Feedbacksystem (4) mindestens einen Geber (13) beinhaltet, **dadurch gekennzeichnet, dass** der Geber als Singleturn-Drehgeber ausgebildet ist, und das Feedbacksystem einen Hilfskontakt (9) beinhaltet, die in Kombination dazu eingerichtet und angeordnet sind, eine absolute Position der Antriebswelle (16) oder eine absolute Position einer weiteren Welle, welche mit der Antriebswelle (16) verbunden ist, zu erfassen und, basierend auf der erfassten Position, wenigstens ein erstes Ausgangssignal zu erzeugen und dazu eingerichtet ist, den Wert für die Position der Antriebswelle (16) anhand des wenigstens ersten Ausgangssignals zu ermitteln.

2. Antriebssystem (3) nach Anspruch 1, wobei der Wert für die Position der Antriebswelle (16) ein Wert für eine absolute Position der Antriebswelle (16) ist.

3. Antriebssystem (3) nach Anspruch 1 oder 2, wobei der Hilfskontakt (9) als mindestens ein Mikroschalter oder Resolver ausgeführt ist.

4. Antriebssystem (3) nach einer der vorhergehenden Ansprüche 1 - 3, wobei der Schalter (17) ein Laststufenschalter oder ein Lastumschalter oder Lastwähler oder ein Wähler oder ein Wender oder ein Doppelwender oder ein Vorwähler oder ein Leistungsschalter oder ein Lastschalter oder ein Trennschalter ist.

5. Verfahren zum Antreiben eines Schalters (17) mittels eines Antriebssystems (3) gemäß Anspruch 1 bis 4, das Verfahren umfassend:
- Bestimmen von wenigstens einem Wert für eine absolute Position einer Antriebswelle (16) zum Antreiben des Schalters (17);
- Erzeugen eines Feedbacksignals basierend auf dem wenigstens einem Wert; und
- Steuern eines Motors (12) zum Antreiben des Schalters (17), abhängig von dem Feedbacksignal.

## Claims

1. A drive system (3) for the switch (17), the drive system (3) including
- a drive shaft (16) connecting the drive system (3) to the switch (17);
- a motor (12) for driving the drive shaft (16); and
- a feedback system (4), which is designed;
to determine at least one value for a position of the drive shaft (16); and
to generate a feedback signal based on the at least one value; and
- a control device (2) which is configured to act on the operation of the motor (12) depending on the feedback signal;
wherein
- the feedback system (4) includes at least one encoder (13), **characterized in that**, the encoder (13) is embodied as a single-turn encoder, and the feedback system (4) includes an auxiliary contact (9), which in combination are configured and arranged to detect an absolute position of the drive shaft (16) or an absolute position of a further shaft connected to the drive shaft (16) and to generate at least one first output signal based on the detected position and is configured to determine the value for the position of the drive shaft (16) on the basis of the at least first output signal.

2. The drive system (3) as claimed in claim 1, wherein the value for the position of the drive shaft (16) is a value for an absolute position of the drive shaft (16).

3. The drive system (3) as claimed in claim 1 or 2, wherein the auxiliary contact (9) is embodied as at least one microswitch or resolver.

4. The drive system (3) as claimed in one of preceding claims 1 - 3, wherein the switch (17) is an on-load tap-changer or a diverter switch or a load selector or a selector or a reversing change-over selector or a double reversing change-over selector or a change-over selector or a circuit breaker or an on-load switch or a disconnecting switch.

5. A method for driving a switch (17) by means of a drive system (3), the method comprising:
- determining at least one value for an absolute position of a drive shaft (16) for driving the switch (17);
- generating a feedback signal based on the at least one value; and
- controlling a motor (12) for driving the switch (17) depending on the feedback signal.

## Revendications

1. Système d'entraînement (3) destiné à un commutateur (17), le système d'entraînement (3) contenant
- un arbre d'entraînement (16) qui relie le système d'entraînement (3) au commutateur (17) ;
- un moteur (12) destiné à entraîner l'arbre d'entraînement (16) ; et
- un système de rétroaction (4) qui est conçu pour : déterminer au moins une valeur relative à une position de l'arbre d'entraînement (16) ; et générer un signal de rétroaction sur la base de l'au moins une valeur ; et
- un dispositif de commande (2) qui est conçu pour agir sur le fonctionnement du moteur (12) en fonction du signal de rétroaction ;
- le système de rétroaction (4) incluant au moins un codeur (13), **caractérisé en ce que** le codeur est conçu comme un codeur rotatif à un tour, et le système de rétroaction incluant un contact auxiliaire (9), lesquels sont conçus et disposés en combinaison pour détecter une position absolue de l'arbre d'entraînement (16) ou une position absolue d'un autre arbre qui est relié à l'arbre d'entraînement (16) et pour générer, sur la base de la position détectée, au moins un premier signal de sortie et qui est conçu pour calculer la valeur relative à la position de l'arbre d'entraînement (16) sur la base de l'au moins premier signal de sortie.

2. Système d'entraînement (3) selon la revendication 1, la valeur relative à la position de l'arbre d'entraînement (16) étant une valeur relative à une position absolue de l'arbre d'entraînement (16).

3. Système d'entraînement (3) selon la revendication 1 ou 2, le contact auxiliaire (9) étant réalisé sous la forme d'au moins un micro-commutateur ou résolveur.

4. Système d'entraînement (3) selon l'une des revendications précédentes 1 à 3, le commutateur (17) étant un graduateur de réglage en charge ou un commutateur de réglage en charge ou un sélecteur de charge ou un sélecteur ou un inverseur ou un double inverseur ou un présélecteur ou un disjoncteur ou un commutateur de charge ou un sectionneur.

5. Procédé d'entraînement d'un commutateur (17) au moyen d'un système d'entraînement (3) selon les revendications 1 à 4, le procédé comprenant les étapes suivantes :
- déterminer au moins une valeur relative à une position absolue d'un arbre d'entraînement (16) destiné à entraîner le commutateur (17) ;
- générer un signal de rétroaction sur la base de l'au moins une valeur ; et
- commander un moteur (12) destiné à entraîner le commutateur (17) en fonction du signal de rétroaction.
